# EUROPÄISCHE PATENTSCHRIFT

(11) **EP 0 841 232 B1**
(45) Veröffentlichungstag und Bekanntmachung des Hinweises auf die Patenterteilung: **10.04.2002**
(21) Anmeldenummer: 97890195.7
(22) Anmeldetag: 02.10.1997
(51) Int. Cl.: B61D 15/00, E01B 27/00

(54) **Schüttgutverladewagen**
Bulk goods handling wagon
Wagon de manutention de matériau en vrac

(30) Priorität: 07.11.1996 AT 194696
(43) Veröffentlichungstag der Anmeldung: 13.05.1998
(73) Patentinhaber: Franz Plasser Bahnbaumaschinen- Industriegesellschaft m.b.H., 1010 Wien (AT)
(72) Erfinder: Theurer, Josef, 1010 Wien (AT)

(56) Entgegenhaltungen:
- EP-A- 0 505 933

## Beschreibung

Die Erfindung betrifft einen schienengebundenen Schüttgutverladewagen mit einem auf Schienenfahrwerken abgestützten Fahrgestellrahmen und einem in Wagenlängsrichtung verlaufenden, oberhalb des Fahrgestellrahmens angeordneten und bezüglich der Horizontalen unter Bildung eines tiefergelegenen und eines höhergelegenen Umlenkendes geneigten Bodenförderbandes, dem zur seitlichen Begrenzung und Bildung eines Speicherraumes in Wagenlängsrichtung verlaufende Seitenwände zugeordnet sind, wobei zwischen Bodenförderband und Fahrgestellrahmen eine einen Höhenverstellantrieb aufweisende Höhenverstelleinrichtung zur Änderung der Winkellage des Bodenförderbandes vorgesehen ist.

Aus der EP 0 501 318 B1 ist bereits ein derartiger Verladewagen bekannt, der im Einsatz mit weiteren gleichartigen Wagen zu einem Verladezug gekuppelt wird. Dabei ragt jeweils das höhergelegene Umlenkende des Bodenförderbandes jedes Verladewagens über das Ende des Fahrgestellrahmens vor und überlappt das tiefergelegene Umlenkende des Bodenförderbandes des angeschlossenen Verladewagens, so daß eine durchgehende Förderbandstraße gebildet wird. Anhand einer Höhenverstelleinrichtung ist das Abwurfende des Bodenförderbandes in vertikaler Richtung verstellbar ausgebildet, während ein Querverschiebeantrieb gleichzeitig eine Verstellung des Bodenförderbandendes in Wagenquerrichtung erlaubt. Werden die Verladewagen zum Speichern von Schüttgut eingesetzt, so wird durch Höhenverstellung des Abwurfendes in Kombination mit entsprechender Veränderung der Umlaufgeschwindigkeit des nachgeordneten, aufnehmenden Bodenförderbandes die gewünschte Schütthöhe im Speicherraum erzielt. Soll andererseits Schüttgut über die in Serie angeordneten Bodenförderbänder längs des Verladezuges lediglich durchtransportiert werden, so befinden sich die höhergelegenen Umlenkenden in abgesenkter Stellung direkt über den tiefergelegenen Umlenkenden der anschließenden Förderbänder. Diese abgesenkte Stellung wird auch zwecks Einhaltung des Lichtraumprofiles für die Überstellfahrt eingenommen.

Die Aufgabe der vorliegenden Erfindung ist es nun, einen Schüttgutverladewagen der gattungsgemäßen Art zu schaffen, bei dem mit nur geringem konstruktivem Mehraufwand und minimalen Umrüstarbeiten die Transportrichtung für das Schüttgut umkehrbar ist.

Diese Aufgabe wird erfindungsgemäß durch einen Schüttgutverladewagen nach Anspruch 1 gelöst.

Mit einer derartigen Ausbildung ist es auf einfachste Art und Weise möglich, die Transportrichtung des Schüttgutes bei Bedarf in die entgegengesetzte Richtung umzustellen, ohne dazu die Schüttgutverladewagen bzw. den ganzen Verladezug durch zeitaufwendiges Rangieren umdrehen zu müssen. Es ist dazu lediglich erforderlich, nach entsprechender geringfügiger, kurzzeitiger Distanzierung der Verladewagen voneinander in Gleislängsrichtung das zuvor höhergelegene Umlenkende abzusenken und das tiefergelegene Umlenkende anzuheben, wonach in Verbindung mit einer Umkehrung der Förderrichtung des Bodenförderbandes ein problemloser Schüttguttransport in der entgegengesetzten Richtung durchführbar ist. Ein besonderer Vorteil liegt dabei darin, daß ungeachtet der jeweiligen Förderrichtung jeweils die gesamte Kapazität des Speicherraumes des Verladewagens ohne Einschränkung zur Verfügung steht.

Weitere erfindungsgemäße Vorteile ergeben sich aus den Unteransprüchen und den Zeichnungen.

Im folgenden wird die Erfindung anhand von in den Zeichnungen dargestellten Ausführungsbeispielen näher beschrieben, wobei für funktionsgleiche Teile in den verschiedenen Beispielen dieselben Bezugszeichen verwendet wurden.

Es zeigen:
Fig. 1 und 2 je eine Seitenansicht jeweils eines Ausführungsbeispieles des erfindungsgemäßen Verladewagens, und
Fig. 3 bzw. 4 eine weitere Variante des Verladewagens im Zugverband in den zwei unterschiedlichen Einsatzstellungen.

Der in Fig. 1 dargestellte, schienengebundene Schüttgutverladewagen 1 weist einen Fahrgestellrahmen 2 auf, der über Schienenfahrwerke 3 auf einem Gleis 4 abgestützt bzw. auf diesem verfahrbar ist und der mit Kupplungseinrichtungen 5 zur Eingliederung in einen aus einer wählbaren Anzahl derartiger Wagen gebildeten Zugverband versehen ist. Oberhalb des Fahrgestellrahmens 2 befindet sich ein in Wagenlängsrichtung verlaufendes, bezüglich der Horizontalen geneigtes Bodenförderband 6, dem an beiden Längsseiten Seitenwände 7 zugeordnet sind. Diese erstrecken sich in Wagenlängsrichtung zwischen zwei voneinander distanzierten, höher- bzw. tiefergelegenen Umlenkenden 8,9 des Bodenförderbandes 6 und dienen zur seitlichen Begrenzung und Bildung eines Speicherraumes 10 für Schüttgut. Zwischen dem Fahrgestellrahmen 2 und dem Bodenförderband 6 sind zwei Höhenverstelleinrichtungen 11,12 angeordnet, mittels derer die Winkellage des Bodenförderbandes 6 einschließlich der Seitenwände 7 veränderbar ist. Dazu weist jede der in Wagenlängsrichtung voneinander distanzierten und jeweils einer - auf die Wagenlängsrichtung bezogenen - Hälfte 31,32 des Bodenförderbandes 6 zugeordneten Höhenverstelleinrichtungen 11,12 einen Höhenverstellantrieb 13,14 auf. Diese sind, ebenso wie ein Förderantrieb 15 des Bodenförderbandes 6, anhand einer unterhalb des Fahrgestellrahmens 2 untergebrachten Energiequelle 16 beaufschlagbar.

Jede Höhenverstelleinrichtung 11,12 ist als Schwenkrahmen 17 ausgebildet, der auf dem Fahrgestellrahmen 2 um eine in Wagenquerrichtung verlaufende, horizontale Achse 18 verschwenkbar gelagert ist, wobei der Höhenverstellantrieb 13 bzw. 14 jeweils einerseits am Fahrgestellrahmen 2 und andererseits am Schwenkrahmen 17 angelenkt ist. Der Schwenkrahmen 17 besteht aus zwei parallel zueinander annähernd in Wagenlängsrichtung verlaufenden, zur Ebene des Fahrgestellrahmens 2 geneigt angeordneten Trägern 19, deren tiefergelegenes Ende anhand der Achse 18 gelenkig mit dem Fahrgestellrahmen 2 verbunden ist. Die anderen Enden der Träger 19 sind an einem mit den Seitenwänden 7 verbundenen Tragrahmen 20 des Bodenförderbandes 6 in dessen Längsrichtung verstellbar gelagert. Zum Zweck dieser Längsverstellung ist das höhergelegene Ende des Trägers 19 mit einer Spurkranzrolle 21 ausgestattet, die in einer mit dem Tragrahmen 20 verbundenen, in Rahmenlängsrichtung verlaufenden Führung 22 gelagert ist.

Mittels der Höhenverstelleinrichtungen 11 und 12 ist nun jedes der beiden Umlenkenden 8 bzw. 9 in bezug auf den Fahrgestellrahmen 2 in vertikaler Richtung distanzierbar. Das in der Fig. 1 gezeigten Stellung höhergelegene Umlenkende 8 kann anhand des Höhenverstellantriebes 13 abgesenkt und das tiefergelegene Umlenkende 9 anhand des Höhenverstellantriebes 14 angehoben werden, um die in strichpunktierten Linien gezeigte Stellung einzunehmen. Zur vorübergehenden Fixierung bzw. lösbaren Befestigung des Tragrahmens 20 des Bodenförderbandes 6 am Fahrgestellrahmen 2 zur Schaffung der nötigen Stabilität während des Arbeitseinsatzes ist jeweils im - auf die Wagenlängsrichtung bezogenen - Endbereich des Fahrgestellrahmens 2 eine Haltevorrichtung 23 vorgesehen. Diese kann einen beispielsweise anhand eines Antriebes ferngesteuert betätigbaren Arretierbolzen 24 aufweisen, mit dem das jeweils tiefergelegene Umlenkende 8,9 des Bodenförderbandes 6 in seiner Position unmittelbar oberhalb des Fahrgestellrahmens 2 fixiert wird.

In Fig. 2 ist ein anderes Ausführungsbeispiel des Verladewagens 1 ersichtlich, bei dem der Tragrahmen 20 des Bodenförderbandes 6 in seiner - auf die Wagenlängsrichtung bezogenen - Mitte auf einem Lagerbock 25 um eine in Wagenquerrichtung verlaufende, horizontale Schwenkachse 26 gelagert ist, wobei der Lagerbock 25 seinerseits auf dem Fahrgestellrahmen 2 montiert ist. Diese Ausbildung erlaubt ein Kippen des Tragrahmens 20 bzw. des Bodenförderbandes 6 zur Höhenverstellung der beiden Umlenkenden 8,9 in bezug auf die Horizontale, wonach das tiefergelegene Umlenkende in der jeweiligen Stellung anhand der Haltevorrichtung 23 arretierbar ist. Die Höhenverstelleinrichtung 11 ist bei dieser vereinfachten Variante auf die Anordnung eines direkt zwischen Fahrgestellrahmen 2 und Tragrahmen 20 vorgesehenen, an beiden Rahmen 2,20 angelenkten hydraulischen Höhenverstellantriebes 13 beschränkt, der der einen Hälfte 31 des Bodenförderbandes 6 zugeordnet ist. Zur Erhöhung der Stabilität kann eine zweite, der anderen Hälfte 32 des Bodenförderbandes 6 zugeordnete Höhenverstelleinrichtung 12 (wie in strichdoppelpunktierten Linien angedeutet) vorgesehen sein. Alternativ wäre es aber auch möglich, die Höhenverstelleinrichtung z.B. als direkt über die Schwenkachse 26 auf den Tragrahmen 20 wirksamen Rotationsantrieb oder ähnlich auszubilden.

Bei dem in Fig. 3 und 4 dargestellten Ausführungsbeispiel ist ein Schüttgutverladewagen 1 in Einsatzstellung gezeigt, in der er mit anderen gleichartigen Verladewagen zu einem Zugverband zusammengschlossen und gemeinsam verfahrbar ist. Der Wagen ist mit zwei Höhenverstelleinrichtungen 11,12 ausgestattet, die jeweils im - auf die Wagenlängsrichtung bezogenen - Endbereich des Fahrgestellrahmens 2 positioniert sind und jeweils einen vertikalen Stützrahmen 27 aufweisen, auf dem der Tragrahmen 20 des Bodenförderbandes 6 gelagert ist. Die Höhenverstellung erfolgt anhand einer Kulissenführung 28, die vertikal im Stützrahmen 27 verläuft und in der ein mit dem Tragrahmen 20 verbundener Zapfen 29 mittels des Höhenverstellantriebes 13 bzw. 14 höhenverstellbar gelagert ist. Zur Schaffung dies bei der Höhenverstellung gegebenenfalls notwendigen Spiels in Wagenlängsrichtung in der Kulissenführung kann einer der Zapfen 29 in Längsrichtung des Bodenförderbandes 6 geringfügig verschiebbar auf dem Tragrahmen 20 befestigt sein. Der Stützrahmen 27 der Höhenverstelleinrichtung 11,12 ist auf dem Fahrgestellrahmen 2 senkrecht zur Wagenlängsrichtung verstellbar montiert und mit einem Querverschiebeantrieb 30 verbunden, wodurch das jeweils zugeordnete Umlenkende 8,9 je nach Bedarf querverstellbar ist, um beim Einsatz in Gleisbögen eine ungehinderte Schüttgutübergabe von einem Verladewagen auf den nächsten zu gewährleisten.

Um den Schüttguttransport von der in Fig. 3 mit kleinen Pfeilen 33 gezeigten Förderrichtung in die in Fig. 4 dargestellte, umgekehrte Richtung (Pfeile 34) umzustellen, bedarf es einer kurzzeitigen Distanzierung der einzelnen Verladewagen 1 des Verladezuges voneinander in Zugslängsrichtung, und zwar so weit, daß die einander zugekehrten Umlenkenden 8,9 benachbarter Verladewagen 1 einander nicht mehr überlappen. Dies kann entweder durch Entkuppeln der Verladewagen 1 auf einfache Art durchgeführt werden oder aber z.B. auch durch eine längenverstellbare Ausbildung der Kupplungseinrichtungen 5. Danach wird bei allen Verladewagen 1 mittels der Höhenverstelleinrichtungen 11,12 das höhergelegene Umlenkende 8 abgesenkt und das tiefergelegene Umlenkende 9 angehoben und hernach die Wagen wieder auf die ursprüngliche Distanz zueinander zusammengeschoben. Dadurch überlappen einander die Umlenkenden 8,9 der aufeinanderfolgenden Bodenförderbänder 6 wieder, deren Förderantriebe 15 nur mehr in die entgegengesetzte Richtung umgeschaltet zu werden brauchen, so daß nun der Schüttguttransport gemäß der in Fig. 4 dargestellten Situation erfolgen kann.

## Patentansprüche

1. Schienengebundener Schüttgutverladewagen (1) mit einem auf Schienenfahrwerken (3) abgestützten Fahrgestellrahmen (2) und einem in Wagenlängsrichtung verlaufenden, oberhalb des Fahrgestellrahmens (2) angeordneten und bezüglich der Horizontalen unter Bildung eines tiefergelegenen und eines höhergelegenen Umlenkendes (8,9) neigbaren Bodenförderbandes (6), dem zur seitlichen Begrenzung und Bildung eines Speicherraumes (10) in Wagenlängsrichtung verlaufende Seitenwände (7) zugeordnet sind, wobei zwischen Bodenförderband (6) und Fahrgestellrahmen (2) eine einen Höhenverstellantrieb (13,14) aufweisende Höhenverstelleinrichtung (11,12) zur Änderung der Winkellage des Bodenförderbandes (6) zwischen einer unteren Speicherposition und einer oberen, zur Speicherung von Schüttgut auf einem angrenzenden Verladewagen vorgesehenen Endposition angeordnet ist, **dadurch gekennzeichnet, daß** jedes der beiden - in Wagenlängsrichtung voneinander distanzierten - Umlenkenden (8,9) des Bodenförderbandes (6) jeweils mittels einer eigenen Höhenverstelleinrichtung (11,12) in bezug auf den Fahrgestellrahmen (2) in vertikaler Richtung von einer unteren in eine obere Endposition distanzierbar ausgebildet ist.

2. Wagen nach Anspruch 1, **dadurch gekennzeichnet, daß** die Höhenverstelleinrichtung (11,12) als auf dem Fahrgestellrahmen (2) abgestützter, um eine in Wagenquerrichtung verlaufende, horizontale Achse (18) mittels des Höhenverstellantriebes (13,14) verschwenkbarer Schwenkrahmen (17) ausgebildet ist.

3. Wagen nach Anspruch 2, **dadurch gekennzeichnet, daß** der Schwenkrahmen (17) zwei parallel zueinander etwa in Wagenlängsrichtung verlaufende und zur Ebene des Fahrgestellrahmens (2) geneigt angeordnete Träger (19) aufweist, deren tiefergelegenes Ende anhand der Achse (18) gelenkig mit dem Fahrgestellrahmen (2) verbunden ist, während die höhergelegenen Enden der Träger (19) an einem Tragrahmen (20) des Bodenförderbandes (6) in dessen Längsrichtung verstellbar gelagert sind.

4. Wagen nach Anspruch 3, **dadurch gekennzeichnet, daß** der Höhenverstellantrieb (13,14) sowohl am Fahrgestellrahmen (2) als auch am Träger (19) angelenkt ist.

5. Wagen nach Anspruch 1, **dadurch gekennzeichnet, daß** ein Tragrahmen (20) des Bodenförderbandes (6) in seiner - auf die Wagenlängsrichtung bezogenen - Mitte um eine in Wagenquerrichtung verlaufende, horizontale Schwenkachse (26) kippbar auf dem Fahrgestellrahmen (2) gelagert ist.

6. Wagen nach einem der Ansprüche 1 bis 5, **dadurch,gekennzeichnet, daß** jeweils im - auf die Wagenlängsrichtung bezogenen - Endbereich des Fahrgestellrahmens (2) eine Haltevorrich tung (23) zur lösbaren Befestigung eines Tragrahmens (20) des Bodenförderbandes (6) vorgesehen ist.

7. Wagen nach Anspruch 6, **dadurch gekennzeichnet, daß** die Haltevorrichtung (23) einen anhand eines Antriebes betätigbaren Arretierbolzen (24) aufweist:

8. Wagen nach Anspruch 1, **dadurch gekennzeichnet, daß** die Höhenverstelleinrichtung (11, 12) als mit dem Fahrgestellrahmen (2) verbundener Stützrahmen (27) ausgebildet ist, auf dem ein Tragrahmen (20) des Bodenförderbandes (6) anhand des Höhenverstellantriebes (13,14) höhenverstellbar gelagert ist.

9. Wagen nach Anspruch 8, **dadurch gekennzeichnet, daß** der Stützrahmen (27) eine vertikal verlaufende Kulissenführung (28) aufweist, in der ein mit dem Tragrahmen (20) verbundener Zapfen (29) verstellbar gelagert ist.

10. Wagen nach Anspruch 9, **dadurch gekennzeichnet, daß** der Zapfen (29) in Längsrichtung des Bodenförderbandes (6) verschiebbar auf dem Tragrahmen (20) befestigt ist.

11. Wagen nach einem der Ansprüche 9 bis 10, **dadurch gekennzeichnet, daß** der Stützrahmen (27) der Höhenverstelleinrichtung (11, 12) jeweils im - auf die Wagenlängsrichtung bezogenen - Endbereich des Fahrgestellrahmens (2) angeordnet und mit diesem anhand eines Querverschiebeantriebes (30) senkrecht zur Wagenlängsrichtung verstellbar verbunden ist.

## Claims

1. An on-track bulk material loading wagon (1) comprising a chassis frame (2) supported on on-track undercarriages (3) and, extending in the longitudinal direction of the wagon and arranged above the chassis frame (2), a bottom conveyor belt (6) which is inclinable relative to the horizontal to form a lower and a higher deflection end (8,9) and with which side walls (7) extending in the longitudinal direction of the wagon are associated for laterally defining and forming a storage space (10), a vertical adjustment device (11,12) having a vertical adjustment drive (13,14) being arranged between the bottom conveyor belt (6) and the chassis frame (2) for changing the inclination of the bottom conveyor belt (6) between a lower storage position and an upper end position provided for storing bulk material on an adjacent storage wagon, **characterized in that** each of the two deflection ends (8,9) - spaced from one another in the longitudinal direction of the wagon - of the bottom conveyor belt (6) is respectively designed to be distanced with respect to the chassis frame (2) in a vertical direction from a lower to an upper end position by means of a separate vertical adjustment device (11,12).

2. A wagon according to claim 1, **characterized in that** the vertical adjustment device (11,12) is designed as a pivoting frame (17) supported on the chassis frame (2) and pivotable about a horizontal axis (18), extending in the transverse direction of the wagon, by means of the vertical adjustment drive (13,14).

3. A wagon according to claim 2, **characterized in that** the pivoting frame (17) comprises two parallel beams (19), extending approximately in the longitudinal direction of the wagon and inclined with respect to the plane of the chassis frame (2), the lower end of which is articulatedly connected to the chassis frame (2) by means of the axis (18), whereas the higher ends of the beams (19) are mounted on a carrier frame (20) of the bottom conveyor belt (6) for adjustment in the longitudinal direction thereof.

4. A wagon according to claim 3, **characterized in that** the vertical adjustment drive (13,14) is hinged to both the chassis frame (2) and the beam (19).

5. A wagon according to claim 1, **characterized in that** a carrier frame (20) of the bottom conveyor belt (6) is mounted at its center - with respect to the longitudinal direction of the wagon - on the chassis frame (2) for tilting about a horizontal pivot axis (26) extending in the transverse direction of the wagon.

6. A wagon according to one of claims 1 to 5, **characterized in that** a retaining device (23) for releasably securing a carrier frame (20) of the bottom conveyor belt (6) is provided in each of the end regions - with respect to the longitudinal direction of the wagon - of the chassis frame (2).

7. A wagon according to claim 6, **characterized in that** the retaining device (23) has a locking bolt (24) operable by means of a drive.

8. A wagon according to claim 1, **characterized in that** the vertical adjustment device (11,12) is designed as a support frame (27), connected to the chassis frame (2), on which a carrier frame (20) of the bottom conveyor belt (6) is mounted for vertical adjustment by means of the vertical adjustment drive (13,14).

9. A wagon according to claim 8, **characterized in that** the support frame (27) has a vertically extending slotted guide (28) in which a pin (29) connected to the carrier :frame (20) is adjustably mounted.

10. A wagon according to claim 9, **characterized in that** the pin (29) is fastened to the carrier frame (20) so as to be displaceable in the longitudinal direction of the bottom conveyor belt (6).

11. A wagon according to one of claims 9 to 10, **characterized in that** the support frame (27) of the vertical adjustment device (11,12) is in each case arranged in the end region - with respect to the longitudinal direction of the wagon - of the chassis frame (2) and connected thereto for adjustment perpendicularly to the longitudinal direction of the wagon by means of a transverse displacement drive (30).

## Revendications

1. Wagon de manutention de matériau en vrac (1) sur rails, comprenant un cadre de châssis (2) supporté sur des bogies (3) et une bande transporteuse à surface porteuse (6) s'étendant dans la direction longitudinale du wagon, disposée au-dessus du cadre de châssis (2) et inclinable par rapport à l'horizontale en formant une extrémité de renvoi (8, 9) inférieure et supérieure, à laquelle sont associées des parois latérales (7) s'étendant dans la direction longitudinale du wagon et servant à la limitation latérale et à la formation d'un espace de stockage (10), un dispositif de réglage en hauteur (11, 12) présentant une commande de réglage en hauteur (13, 14), destiné à faire varier la position angulaire de la bande transporteuse à surface porteuse (6) entre une position de stockage inférieure et une position d'extrémité supérieure prévue pour charger le produit en vrac sur un wagon de manutention adjacent étant disposé entre la bande transporteuse à surface porteuse (6) et le cadre de châssis (2), **caractérisé en ce que** chacune des deux extrémités de renvoi (8, 9) de la bande transporteuse à surface porteuse (6) - espacées l'une de l'autre dans la direction longitudinale du wagon - est formée de manière à pouvoir être écartée d'une position d'extrémité inférieure dans une position d'extrémité supérieure, dans la direction verticale par rapport au cadre de châssis (2), à chaque fois au moyen d'un dispositif de réglage en hauteur propre (11, 12).

2. Wagon selon la revendication 1, **caractérisé en ce que** le dispositif de réglage en hauteur (11, 12) est formé en tant que cadre pivotant (17) supporté sur le cadre de châssis (2), et pouvant pivoter, au moyen de la commande de réglage en hauteur (13, 14), autour d'un axe horizontal (18) s'étendant dans la direction transversale du wagon.

3. Wagon selon la revendication 2, **caractérisé en ce que** le cadre pivotant (17) présente deux supports (19) s'étendant parallèlement l'un à l'autre approximativement dans la direction longitudinale du wagon et inclinés par rapport au plan du cadre de châssis (2), dont l'extrémité inférieure est reliée de manière articulée au moyen de l'axe (18) au cadre de châssis (2), tandis que les extrémités supérieures des supports (19) sont montées sur un cadre porteur (20) de la bande transporteuse à surface porteuse (6) de manière réglable dans sa direction longitudinale.

4. Wagon selon la revendication 3, **caractérisé en ce que** la commande de réglage en hauteur (13, 14) est articulée au cadre de châssis (2) ainsi qu'au support (19).

5. Wagon selon la revendication 1, **caractérisé en ce qu'**un cadre porteur (20) de la bande transporteuse à surface porteuse (6) est monté sur le cadre de châssis (2), de manière à pouvoir basculer en son centre - par rapport à la direction longitudinale du wagon - autour d'un axe de pivotement horizontal (26) s'étendant dans la direction transversale du wagon.

6. Wagon selon l'une quelconque des revendications 1 à 5, **caractérisé en ce qu'**un dispositif de fixation (23) pour la fixation détachable d'un cadre porteur (20) de la bande transporteuse à surface porteuse (6) est prévu à chaque zone d'extrémité - par rapport à la direction longitudinale du wagon - du cadre de châssis (2).

7. Wagon selon la revendication 6, **caractérisé en ce que** le dispositif de fixation (23) présente un boulon d'arrêt (24) actionnable au moyen d'une commande.

8. Wagon selon la revendication 1, **caractérisé en ce que** le dispositif de réglage en hauteur (11, 12) est formé en tant que cadre de support (27) relié au cadre de châssis (2), sur lequel cadre de support (27) un cadre porteur (20) de la bande transporteuse à surface porteuse (6) est monté de manière réglable en hauteur au moyen de la commande de réglage en hauteur (13, 14).

9. Wagon selon la revendication 8, **caractérisé en ce que** le cadre de support (27) présente un guide à coulisse (28) s'étendant verticalement, dans lequel est monté de manière réglable un tourillon (29) relié au cadre porteur (20).

10. Wagon selon la revendication 9, **caractérisé en ce que** le tourillon (29) est fixé sur le cadre porteur (20) de manière déplaçable dans la direction longitudinale de la bande transporteuse à surface porteuse (6).

11. Wagon selon l'une quelconque des revendications 9 à 10, **caractérisé en ce que** le cadre de support (27) du dispositif de réglage en hauteur (11, 12) est disposé dans chaque zone d'extrémité - par rapport à la direction longitudinale du wagon - du cadre de châssis (2) et est relié avec lui de manière réglable perpendiculairement à la direction longitudinale du wagon au moyen d'une commande de déplacement transversal (30).
